# EUROPÄISCHE PATENTSCHRIFT

(11) **EP 0 002 212 B1**
(45) Veröffentlichungstag und Bekanntmachung des Hinweises auf die Patenterteilung: **30.04.1980**
(21) Anmeldenummer: 78101391.7
(22) Anmeldetag: 17.11.1978
(51) Int. Cl.: A47G 1/06, F16B 2/22, A47G 1/16

(54) **Rahmenloser Halter für Bilder**
Frameles picture mounting
Monture sans cadre pour tableaux

(30) Priorität: 24.11.1977 DE 7736004 U
(43) Veröffentlichungstag der Anmeldung: 13.06.1979
(73) Patentinhaber: Becker & Hach, D-3440 Eschwege (DE)
(72) Erfinder: Becker, Rolf, D-3440 Eschwege (DE)
(74) Vertreter: Zellentin, Rüdiger, Dr.

## Beschreibung

Die Erfindung betrifft einen rahmenlosen Halter für Bilder und dergleichen mit Abdeckplatte, Stützplatte und Klammern, wobei die Stützplatte Elemente aufweist, die zur Befestigung der Klammern an der Stützplatte dienen und wobei die Klammern an einem Ende mit einem Stütz- und Abdeckplatte am Rand umfassenden Klauenteil versehen sind und gegen die Rückseite der Stützplatte abgestützte Federschenkel sowie Öffnungen zum Aufhängen des Halters aufweisen.

Ein derartiger Halter ist aus der DT-OS 24 21 215 bekannt. Er enthält eine Klammer zur rahmenlosen Befestigung von Bildern an einer Stützplatte, bei der ein Klauenteil Bild und Stützplatte umgreift, und die mit Federschenkeln an ihrem mit einer Aufhängeöse versehenen Rückenteil gegen die Stützplatte drückt. Die Klammer ist mit der Stützplatte verbunden und gegen Verschiebungen gegenüber dem Rand der Stützplatte gesichert, indem sie mit einer Abwinklung in eine in der Stützplatte parallel zu deren Rändern ausgeführte Nut eingreift. Um einen ausreichenden Einsteckraum für den Wandhaken zwischen dem Rückenteil der Klammer und der Stützplatte zu gewährleisten, ist im Rückenteil der Klammer zwischen der Aufhängeröse und dem die Stützplatte übergreifenden Klauenteil eine zur Stützplatte hin gerichtete Einsenkung vorgesehen. Zum Wechseln des Bildes muß die weitgehend starre Klammer aus der Nut herausgeschoben werden.

Eine verwandte Lösung ist aus der DT-OS 24 46 630 bekannt, die sich gegenüber der erstgenannten Lösung vor allem durch die Art des im Rückenteil ausgeführten Federschenkels und die Ausführung des Einsteckraumes unterscheidet. Auch in dieser Lösung greift die Klammer mit einer Abwinklung ihres Rückenteils in eine parallel zum Rand der Stützplatte ausgebildete Nut ein.

Derartige Lösungen für die Verbindung von Stützplatte und Federklammern haben den Nachteil, daß sowohl das randschlüssige Zusammenhalten von Abdeckplatte, Stützplatte und Bild als auch insbesondere die Aufnahme des Gewichts des gesamten Bilderhalters durch die zum Rand der Stützplatte gelegene Kante der Nut sowie durch die Abwinklung der Klammer übernommen werden müssen.

Besonders im Falle von großformatigen und schweren Bilderhaltern bedeutet das, daß sowohl das Material der Stützplatte als auch das der Klammer sehr fest und widerstandsfähig sein muß. Besonders an das Material der Klammer werden hohe Anforderungen gestellt, da die gesamte Last des Bilderhalters an der Kante der Abwinklung angreift. Wird das Bild oft ausgewechselt, ist es unvermeidlich, daß die Kanten der Nut abgenutzt und beschädigt werden. Auch ist das Auswechseln des Bildes mühsam und zeitaufwendig, da dazu die Klammern in den Nuten verschoben und aus diesen herausgenommen werden müssen, was einen hohen Kraftaufwand erforderlich macht und sogar zu Verletzungen, wie abgebrochenen Fingernägeln, führt. Ferner besteht die Gefahr, daß die einzelnen herausgeschobenen Klammern verlorengehen können. Außerdem müssen die Nuten bis zu den Rändern geführt sein, was das seitliche Erscheinungsbild das Bilderhalters beeinträchtigt.

Der Erfindung liegt die Aufgabe zugrunde, einen rahmenlosen Halter für Bilder und dergleichen anzugeben, der eine feste Verbindung von Stützplatte und Bild und gegebenenfalls Abdeckplatte garantiert, der auch in großformatiger schwerer Ausführung einen sicheren randschlüssigen Zusammenhalt seiner Elemente und eine zuverlässige Aufhängung gewährleistet und bei dem trotzdem das wiederholte Auswechseln des Bildes auch im Wechsel zwischen Hoch- und Querformat schnell und einfach ohne großen Kraftaufwand und ohne größere Abnützung der Klammern oder der mit ihr zusammenwirkenden Elemente an der Rückwand der Stützplatte erfolgen kann.

Diese Aufgabe wird bei einem rahmenlosen Halter für Bilder oder dergleichen erfindungsgemäß dadurch gelöst, daß an der Stützplatte mindestens drei mit ihr fest verbundene Stifte mit Köpfen angeordnet sind und daß jede Klammer aus zwei durch ine im wesentlichen senkrechte Stufe gegeneinander versetzten, in Längserstreckung etwa gleich großen Abschnitten besteht, und daß die beiden Abschnitte gemeinsam einen federnden Bogen bilden, der sich im Bereich der Endkanten auf der Rückseite der Stützplatte abstützt, wobei der eine Abschnitt einen fest mit dem Klauenteil verbundenen Teil aufweist, und daß im anderen Abschnitt ein sich in der Längsachse der Klammer erstreckender Schlitz über die Stufe hinweg bis in den erstgenannten Abschnitt ausgeführt ist, dessen lichte Weite etwas größer als der Durchmesser des Schaftes der Stifte ist.

Weitere vorteilhafte Ausgestaltungen der Erfindung sind den Unteransprüchen und der Figurenbeschreibung zu entnehmen.

Nachstehend wird die Erfindung unter Bezug auf die Zeichnungen näher erläutert. Es zeigen:
Fig. 1 eine Draufsicht auf eine erste Ausführungsform der fest mit dem Stift der Stützplatte verbundenen erfindungsgemäßen Klammer in gelöstem Zustand,
Fig. 2 eine Seitenansicht der Klammer aus Fig. 1, die auf den Stift in der Stützplatte aufgeschoben dargestellt ist,
Fig. 3 eine perspektivische Darstellung der Klammer aus Fig. 1 in leicht abgewandelter Form mit schmalem Klauenteil,
Fig. 4 eine Draufsicht auf eine zweite Ausführungsform der erfindungsgemäßen Klammer, die von der Stützplatte getrennt werden kann,
Fig. 5 eine Seitenansicht der Klammer aus Fig. 4,
Fig. 6 eine perspektivische Darstellung der Klammer aus Fig. 4.

Der erfindungsgemäße rahmenlose Halter für Bilder oder dergleichen besteht aus einer Stützplatte 2 und mindestens drei Klammern 1.

Die in Fig. 1 bis 6 gezeigten Klammern 1 des erfindungsgemäßen rahmenlosen Halters bestehen aus einem elastischen Material, wie z.B. Stahlblech, Stahldraht oder einem geeigneten Kunststoff. An einem Ende jeder Klammerlist ein Klauenteil 3 ausgeführt, das den Rand der Stützplatte 2 mit einem darauf angeordneten Bild 4 und einer Abdeckscheibe 5 umfaßt. Der auf der Rückseite der Stützplatte 2 angeordnete Teil der Klammer 1 besteht aus einem elastischen Bogen, der von zwei durch eine steile, annähernd senkrechte Stufe 6 getrennten Abschnitten 7 und 8 gebildet wird. Der elastische Bogen mit einer Höhe H zwischen der Stützplatte 2 und der Kante 9 der Stufe 6 stützt sich mit einem gegen die Stützplatte 2 drückenden Bogenschenkel 15 mit einer gerundeten Endkante 14 und der Endkante 12 der Klammer 1, die ebenfalls durch Umbiegen hergestellt ist und eine leicht auf der Stützplatte 2 gleitende Andrückkante bildet, auf der Stützplatte 2 ab.

Dabei müssen die den Bogen bildenden Abschnitte 7 und 8 nicht gekrümmt sein, sondern können beispielsweisse auch die in den Figuren dargestellten Formen aufweisen, wobei es wesentlich ist, daß etwa in der Mitte des Bogens unter der Stufe 6 ein Spielraum gegenüber der Stützplatte 2 besteht, der so groß ist, daß bei auf die Stützplatte gedrückter Stufe 6 deren obere Kante 9 under dem Kopf 19 des Stifts 18 hindurchgeschoben werden kann.

Um eine höhere Andruckkraft der Klammer 1 zu erzielen, kann der vom Klauenteil 3 entferntere Abschnitt 7 stärker zur Stützplatte 2 geneigt sein, als der sich im Klauenteil 3 fortsetzende Abschnitt 8. Außerdem ist die Stufe 6 vorteilhafterweise leicht gegen die Senkrechte zur Klaue 3 hin geneigt.

Im Abschnitt 7 der Klammer 1 ist ein Schlitz 11 ausgeführt, der sich längs der Achse der Klammer 1 über die Stufe 6 hinweg in den Abschnitt 8 hinein fortsetzt. Das Ende des Schlitzes 11 im Abschnitt 8 weist von der Stufe 6 einen Abstand A auf.

In einer anderen, in den Fig. 4 bis 6 gezeigten Ausführungsform endet der Schlitz 11 im Abschnitt 7 in einer Erweiterung 10.

Der Abschnitt 8 der Klammer 1 bildet einen oder mehrere Bogenschenkel 15 bzw. 15' und enthält neben dem Klauenteil 3 auch eine Aufhängeöffnung 16 bzw. 16' für einen Wandhaken, Nagel oder dergleichen.

In der in den Fig. 1 bis 3 gezeigten bevorzugten Ausführungsform der Klammer 1 ist diese mittels des Stifts 18 und des Kopfes 19 stets untrennbar, aber verschiebbar mit der Stützplatte 2 verbunden. Außerdem ist nur einen Bogenschenkel 15 vogesehen, der mittig aus dem Abschnitt 8 herausgestanzt und in Richtung zum Klauenteil 3 herausgebogen ist und dessen freies Ende .14 leicht gerundet zurückgebogen ist. Die durch das Herausbiegen des Bogenschenkels 15 aus dem Abschnitt 8 entstandene Öffnung bildet in diesem Falle gleichzeitig die Aufhängeöffnung 16.

Um den auf die Vorderseite des Halters übergreifenden Klauenteil 3 möglichst unauffällig zu gestalten, kann die Klammer 1 zum Klauenteil 3 hin verjüngt ausgeführt werden, so daß die Breite des Klauenteils 3 wesentlich geringer ist als die der eigentlichen Klammer 1 (siehe Fig. 3).

In einer zweiten, in den Fig. 4 bis 6 gezeigten Ausführungsform der erfindungsgemäßen Klammer 1 weist der Schlitz 11 im Abschnitt 7 eine Erweiterung 10 auf, durch die der Kopf 19 des Stifts 18 gesteckt werden kann. Diese Erweiterung kann rund sein, sie kann aber z.B. auch vieleckig sein. Eine entsprechende beispielsweise rechteckige Ausformung des Kopfes 19 gestattet es, eine längere Kontaktkante zwischen dem Kopf 19 und der Stufe 6 zu erhalteh. Außerdem sind in der in den Fig. 4 bis 6 dargestellten Ausführungsform zwei seitlich des sich in den Klauenteil 3' fortsetzenden Teils des Abschnitts 8 angeordnete Bogenschenkel 15' vorgesehen, die entsprechend dem Bogenschenkel 15 gemäß Fig. 1 bis 3 ausgestaltete gerundete Endkanten 14' aufweisen. In diesem Falle ist im Abschnitt 8 eine besondere Aufhängeöffnung 16' ausgeführt. Die Aufhängeöffnungen 16, 16' können rund, oval oder auch vorzugsweise dreieckig mit der Spitze zum Klauenteil 3 weisend ausgeführt werden.

Die Stützplatte 2 weist auf ihrer Rückseite fest mit. ihr verbundene Stifte 18 mit Köpfen 19 auf. Diese Stifte 18 können mit der Stützplatte 2 beispielsweise durch Vernieten oder Verschrauben verbunden sein. Sie sind in einem . solchen Abstand B vom Rand der Stützplatte 2 angeordnet,, daß der Abstand B zwischen den vom Rand der Stützplatte 2 abgewandten Kanten der Köpfe 19 und dem Rand der Stützplatte 2 der Länge L des Abschnitts 8 entspricht. Die Dimensionen des Stiftes 18 sind so gewählt, daß seine Länge geringer ist als die Höhe H des von der Klammer 1 gebildeten Bogens und daß der Stift 18 im Schlitz 11 gleiten kann. Der Kopf 19 kann außerdem ohne Schwierigkeiten durch die Erweiterung 10'der zweiten, von der Stützplatte lösbaren Ausführungsform der Klammer 1 gesteckt werden. Außerdem entspricht die Summe des Radius r_{'8} des Stiftes 18 und des Radius r₁₉ des Kopfes 19 etwa dem Abstand A zwischen der Stufe 6 und dem Ende des Schlitzes 11 im Abschnitt 8 der Klammer 1.

Vorzugsweise sind die Stifte 18 so an der Stützplatte 2 angeordnet, daß sie auf den Winkelhalbierenden der Ekken der Stützplatte 2 liegen und somit den Abstand 20 gleichzeitig zu beiden Seitenkanten der Stützplatte 2 aufweisen. Eine solche Stützplatte 2 ist durch einfaches Verschwenken der Klammern 1 um den Stift 18 in Sekundenschnelle vom Hoch- auf Querformat und umgekehrt umrüstbar.

In der bevorzugten ersten Ausführungsform ist die Klammer 1 untrennbar mit der Stützplatte 2 verbunden, indem die Klammer 1 bereits bei der Herstellung der Stützplatte 2 auf dem Stift 18 angeordnet ist. Eine solche Ausführungsform hat den Vorteil, daß keine Klammer 1 verlorengehen kann.

Der Zusammenbau des erfindungsgemaßen Halters erfolgt in der zweiten Ausführungsform durch einfaches Aufschieben der Klammer 1 auf die Stifte 18. Dabei wird der Kopf 19 eines Stiftes 18 durch die Erweiterung 10 des Schlitzes 11 geführt und der Klauenteil 3 über den Rand der Stützplatte 2 geschoben. Dabei gleitet der Stift 18 im Schlitz 11, wobei die Klammer 1 gegen die Stützplatte 2 gedrückt wird und auf dieser mittels der Endkanten 12 und 14 gleitet. Sobald der Kopf 19 des Stifts 18 über die Kante 9 der Stufe 6 gleitet, entspannt sich der Bogen der Klammer 1 etwas. Dadurch gelangt der Kopf 19 vollständig hinter die Stufe -6, wodurch infolge der Wahl der Abstände A und B die Stützplatte 2, das Bild 4 und die Abdeckscheibe 5 kantenschlüssig fixiert sind und die Federklammer 1 arretiert ist.

Soll das Bild ausgewechselt werden, wird die Federklammer 1 leicht gegen die Stützplatte 2 gedrückt, die Kante 9 der Stufe 6 unter dem Kopf 19 hindurchgeschoben, wodurch der Klauenteil 3 den Rand der Abdeckscheibe 5 zum Bildwechsel freigibt.

Da sich die Klammern 1 auf andere Weise nicht von der Stützplatte 2 lösen können, sind die den gesamten Halter mit Bild bildenden Teile fest und dauerhaft auch bei einem eventuellen Herabfallen des Halters verbunden. Da außerdem das Auswechseln des Bildes mit keinerlei Materialabnutzung verbunden ist, ist der erfindungsgemäße Halter praktisch unbeschränkt oft benutzbar.

Als besonderer Vorteil ist hervorzuheben, daß zum Auswechseln zunächst nur ein leichter Druck- wodurch die Verletzungsgefahr erheblich gemindert, wenn nicht ausgeschlossen ist - zum Zusammendrücken des Klammerbogens erforderlich ist, wodurch die durch den Kopf 19 und die Stufe 6 gebildete Sperre gelöst wird, sodann kann die Klammer leicht verschoben werden.

Das Zusammenwirken des Randes des Kopfes 19 mit den Rändern des sich über die Stufe 6 erstreckenden Schlitzes 11 ergibt eine sehr stabile Verbindung von Klammer 1 und Stützplatte 2, die nur gewollt gelöst werden kann. Dadurch eignet sich die Erfindung auch besonders gut für großformatige und schwerere Bilderhalter.

Da auch keine in den Rand der Stützplatte mündenden Nuten existieren, zeichnet sich der erfindungsgemäße Halter für Bilder durch ein gefälliges, einheitliches Aussehen aus.

## Patentansprüche

1. Rahmenloser Halter für Bilder und dergleichen mit Abdeckplatte, Stützplatte und Klammern, wobei die Stützplatte Elemente aufweist, die zur Befestignung der Klammern an der Stützplatte dienen und wobei die Klammern an einem Ende mit einem Stütz- und Abdeckplatte am Rand umfassenden Klauenteil versehen sind und gegen die Rückseite der Stützplatte abgestützte Federschenkel sowie Öffnungen zum Aufhängen des Halters aufweisen, dadurch gekennzeichnet, daß an der Stützplatte (2) mindestens drei mit ihr fest verbundene Stifte (18) mit Köpfen (19) angeordnet sind und daß jede Klammer (1) aus zwei, durch eine im wesentlichen senkrechte Stufe (6) gegeneinander versetzen in Längserstreckung etwa gleich großen Abschnitten (7, 8) besteht, und daß die beiden Abschnitte (7, 8) gemeinsam einen federnden Bogen bilden, der sich im Bereich der Endkanten (12, 14) auf der Rückseite der Stützplatte (2) abstützt, wobei der eine Abschnitt (8) einen fest mit dem Klauenteil (3) verbunden en Teil aufweist, und daß im anderen Abschnitt (7) ein sich in der Längsachse der Klammer (1) erstreckender Schlitz (11) über die Stufe (6) hinweg bis in den erstgenannten Abschnitt (8) ausgeführt ist, dessen lichte Weite etwas größer als der Durchmesser des Schaftes der Stifte (18) ist.

2. Halter nach Anspruch 1, dadurch gekennzeichnet, daß der Schlitz (11) eine Erweiterung (10) aufweist, die etwas größer als der Kopf (19) des Stiftes (18) ist.

3. Halter nach Anspruch 1 und 2, dadurch gekennzeichnet, daß die Stifte (18) derart an der Stützplatte (2) befestigt sind, daß der Abstand (B) zwischen dem Rand der Stützplatte (2) und der von diesem Rand abgewandten Kante des Kopfes (19) der Länge (L) des erstgenannten Abschnitts (8) entspricht.

4. Halter nach einem der Ansprüche 1 bis 3, dadurch gekennzeichnet, daß der in den erstgenannten Abschnitt (8) hineinragende Teil des Schlitzes (11) mindestens die Länge (A) der Summe der Radien r_{"}, und r_{'9} des Stiftes (18) und des Kopfes (19) aufweist.

5. Halter nach einem der Ansprüche 1 bis 4, dadurch gekennzeichnet, daß der Stift (18) kürzer ist als die Höhe (H) des von der Klammer (1) gebildeten elastischen Bogens.

6. Halter nach einem der Ansprüche 1 bis 5, dadurch gekennzeichnet, daß mindestens ein Bogenschenkel (15, 15') aus dem erstgenannten Abschnitt (8) der Klammer (1) ausgestanzt ist.

7. Halter nach Anspruch 6, dadurch gekennzeichnet, daß ein einziger Bogenschenket (15) mittig aus dem erstgenannten Abschnitt (8) ausgestanzt ist.

8. Halter nach Anspruch 6, dadurch gekennzeichnet, daß zwei Bogenschenkel (15') beidseitig des in den Klauenteil (3') übergehenden Abschnitts (8) ausgestanzt sind und daß im Abschnitt (8) eine Aufhängeöffnung (16') ausgeführt ist.

9. Halter nach einem der Ansprüche 7 oder 8, dadurch gekennzeichnet, daß die Enden (14) der Bogenschenkel (15, 15') abgerundet sind.

10. Halter nach einem der Ansprüche 1 bis 9, dadurch gekennzeichnet, daß das innere Ende (12) der Klammer (1) abgerundet ist.

11. Halter nach einem der Ansprüche 1 bis 10, dadurch gekennzeichnet, daß der Klauenteil. (3) schmaler ist als die Klammer (1).

12. Halter nach einem der Ansprüche 1 bis 11, dadurch gekennzeichnet, daß die Aufhängeöffnung (16, 16') ein Dreieck ist, dessen Spitze zum Klauenteil (3) hin gerichtet ist.

13. Halter nach einem der Ansprüche 1 bis 12, dadurch gekennzeichnet, daß die Stifte (18) auf den Winkelhalbierenden der Ecken der Stützplatte (2) angeordnet sind.

14. Halter nach einem der Ansprüche 1,3 bis 13, dadurch gekennzeichnet, daß die Klammer (1) mittels des Stiftes (18) mit Kopf (19) untrennbar mit der Stützplatte (2) verbunden ist.

15. Halter nach einem der Ansprüche 1 bis 14, dadurch gekennzeichnet, daß die Klammer (1) aus Federblech besteht.

16. Halter nach einem der Ansprüche 1 bis 14, dadurch gekennzeichnet, daß die Klammer (1) aus Draht besteht.

## Claims

1. A frameless support for pictures and the like with a cover plate, a backing plate and grippers, the support plate having parts used for fixing the grippers on the backing plate, and the grippers having at one end a finger part placed round the backing and covering plates at the edge, and furthermore the grippers have spring arms, wording against the backside of the backing plate, and openings for hanging up the support, characterised in that on the backing plate (2) there are fixed at least three pins (18) with heads (19) and in that each gripper (1) is made up of two lengths (7, 8) generally of the same size and having a generally normal step (6) for putting them out of line in the length direction, and in that the two lengths (7, 8) together take the form of elastic bridge structure, which near the end edges (12, 14) is positioned resting on the backside of the backing plate (2) and the one length (8) has a part, fixedly joined with the finger part (3), and in that in the other length (7) there is a cutout (11), which is designed stretching in the long-axis of the gripper (1) and going past the step (6) as far as the first-noted length (8), the inside width of the cutout being somewhat greater than the diameter of the stems of the pins (18).

2. A frameless support as claimed in claim 1, characterised in that the cutout (11) has a wider part (10) which is somewhat greater than the size of the head (19) of the pin (18).

3. A frameless support as claimed in claim 1 or claim 2, characterised in that the pins (18) are so fixed to the backing plate (2) that the spacing (B) between the edge of the backing plate (2) and the edge, turned from it, of the head (19) is the same as the length (L) of the first-named length (8).

4. A frameless support as claimed in any one of claims 1 to 3, characterised in that the part, running into the first-noted length (8), of the cutout (11) is at least the same as the length (A) of the two radiusses r₁₈ and r₁₉ put together of the pin (18) and the head (19).

5. A frameless support as claimed in any one of claims 1 to 4, characterised in that the pin (18) is shorter than the height (H) of the elastic bridge formed by the gripper (1).

6. A frameless support as claimed in any one of claims 1 to 5, characterised in that at least one bridge arm (15, 15') is stamped out of the first-noted length (8) of the gripper (1 ).

7. A frameless support as claimed in claim 6, characterised in that a single bridge arm (15) is stamped out in the middle from the first-named length (8).

8. A frameless support as claimed in claim 6, characterised in that two bridge arms (15') are stamped out on the two sides of the length (8) changing into the gripper part (3') and in that in the length (8) there is a hanging up opening (16').

9. A frameless support as claimed in claim 7 or claim 8, characterised in that the ends (14) of the bridge arms (15, 15') have rounded acting faces.

10. A frameless support as claimed in any one of claims 1 to 9 characterised in that the inner end (12) of the gripper (1) is a rounded off end.

11. A frameless support as claimed in any one of claims 1 to 10, characterised in that the finger part (3) is narrower than the gripper (1).

12. A frameless support as claimed in any one of claims 1 to 11, characterised in that the hanging up opening (16, 16') is three-sided and placed pointing towards the finger part (3).

13. A frameless support as claimed in any one of claims 1 to 12, characterised in that the pins (18) are placed on the lines halving the angles of the corners of the backing plate (2).

14. A frameless support as claimed in any one of claims 1 and 3 to 13, characterised in that the gripper (1) is joined by way of the pin (18) with a head (19), with the backing plate (2) so that it may not be separated from it.

15. A frameless support as claimed in any one of claims 1 to 14, characterised in that the gripper (1) is made of spring metal plate.

16. A frameless support as claimed in any one of claims 1 to 14, characterised in that the gripper (1) is made of wire.

## Revendications

1. Support sans cadre pour tableaux et analogues avec plaque de recouvrement, plaque d'appui et pinces, 3u la plaque d'appui présente des éléments servant à la fixation des pinces sur la plaque d'appui et où les:pinces sont pourvues à une extrémité d'une griffe embrassant les plaques de recouvrement et d'appui le long de leurs bords et comportent des bras élastiques s'appliquant au contact de la face arrière de la plaque d'appui, ainsi que des ouvertures pour la suspension du support, caractérisé par le fait qu'au moins trois broches 18 avec des têtes 19, sonf montées sur la plaque d'appui 2 à laquelle elles sont liées rigidement et que chaque pince 1 est constituée par deux sections 7, 8 de dimensions à peu près égales en longeur, décalées l'une par rapport à l'autre par un gradin 6 à peu près perpendiculaire, et que les deux sections 7, 8 forment ensemble un arceau élastique qui s'appuie dans la zone de ses bords extrêmes, sur la face arrière de la plaque d'appui 2, tandis qu'une section 8 présente une partie reliée rigidement à la griffe 3 et que dans l'autre section 7 est ménagée une fente 11, s'étendant suivant l'axe longitudinal de la pince 1 en dé-. passant le gradin 6 jusque dans la section. rappelée en premier lieu, fente dont la largeur intérieure est quelque peu supérieure au diamètre de la tige de la broche 18.

2. Support suivant la revendication 1 caractérisé par le fait que la fente 11 présente une partie élargie 8 dont la largeur intérieure est quel que peu plus grande que la tête 19 de la broche 18.

3. Support suivant les revendications 1 et 2 caractérisé par le fait que les broches 18 sont fixées sur la plaque d'appui 2, de telle manière que l'écartement B entre le bord de la plaque d'appui 2 et le bord de la tête 19 ne regardant pas ce bord correspond à la longueur L de la section 8 mentionnée en premier lieu.

4. Support suivant l'une des revendications 1 à 3 caractérisé par le fait que la partie de la fente 11 pénétrant dans la section 8 mentionnée en premier lieu présente une longueur A égale au moins à la somme des rayons 18 et 19 de la broche 18 et de la tête 19.

5. Support suivant l'une des revendications 1 à 4 caractérisé par le fait que la broche 18 est plus courte que la hauteur H de l'arceau élastique formé par la pince 1.

6. Support suivant la revendication 5, caractérisé par le fait qu'au moins un bras cintré 15, 15', et découpé, dont la section 8 rappelée en premier lieu de la pince 1.

7. Support suivant la revendication 6 caractérisé par le fait qu'un seul bras cintré 15 est découpé directement dans la section 8 mentionnée en premier lieu.

8. Support suivant la revendication 6 caractérisé par le fait que deux bras en arc 15', sont découpés dans la section 8 prolongée par la griffe 3' et qu'une ouverture pour suspension 16' est ménagée dans la section 8.

9. Support suivant l'une dés revendications 7 ou 8 caractérisé par le fait que les extrémités 14 du bras cintré 15, 15' forment des surfaces d'appui arrondies.

10. Support suivant l'une des revendications 1 à 9 caractérisé par le fait que l'extrémité intérieure 12 de la pince 1 est arrondie.

11. Support suivant l'une des revendications 1 à 10 caractérisé par le fait que la griffe 3 est plus étroite que la pince 1.

12. Support suivant l'une des revendications 1 à 11 caractérisé par le fait que l'ouverture de suspension 16, 16' est un triangle dont le sommet est dirigé vers la griffe 3.

13. Support suivant l'une des revendications 1 à 12 caractérisé par le fait que les broches 18 sont disposées sur les bissectrices des coins de la plaque d'appui 2.

14. Support suivant l'une des revendications 1, 3 à 13 caractérisé par le fait que la pince 1 est reliée d'une manière inséparable à la plaque d'appui par la broche 18 à tête 19.

15. Support suivant l'une des revendications 1 à 14 caractérisé par le fait que la pince 1 est constituée par une tôle à ressort.

16. Support suivant l'une des revendications 1 à 14 caractérisé par le fait que la pince 1 est constituée par un fil métallique.
